# EUROPÄISCHE PATENTSCHRIFT

(11) **EP 0 426 956 B1**
(45) Veröffentlichungstag und Bekanntmachung des Hinweises auf die Patenterteilung: **06.05.1992**
(21) Anmeldenummer: 90115451.8
(22) Anmeldetag: 11.08.1990
(51) Int. Cl.: B65F 1/16, B65D 43/26

(54) **Abfalleimer mit Inneneimer und am Ausseneimer anscharniertem Deckel**
Garbage container comprising an inner can and a lid articulated on an exterior bin
Poubelle comportant un seau intérieur et un couvercle articulé sur l'enveloppe externe

(30) Priorität: 06.11.1989 DE 8913105 U
(43) Veröffentlichungstag der Anmeldung: 15.05.1991
(73) Patentinhaber: Westermann Kommanditgesellschaft, D-59759 Arnsberg (DE)
(72) Erfinder: Neuhaus, Josef, D-5760 Arnsberg 1 (DE)
(74) Vertreter: Rieder, Hans-Joachim, Dr.

(56) Entgegenhaltungen:
- BE-A- 662 662
- FR-A- 453 648
- US-A- 1 515 989

## Beschreibung

Die Erfindung bezieht sich auf einen Abfalleimer mit Inneneimer und am Außeneimer anscharniertem Deckel, welcher durch Fußbetätigung einer mehrgliedrigen Steuerstangen-Kette in die Öffnungsstellung bringbar ist, wobei die im Bodenbereich des Außeneimers etwa mittig gelagerte Steuerstange als ringförmige Schwinge gestaltet ist, die frontseitig des Eimers die Fußbetätigungstaste trägt und die sich rückseitig in eine aufwärtsgerichtete Stößelstange fortsetzt.

Ein Abfalleimer der vorgenannten Art ist bekannt aus der BE-PS 662 662, wobei die ringförmige Schwinge den Außeneimer umfaßt und von einer ringförmig umlaufenden, am Außeneimer festgelegten Schürze abgedeckt ist. Dieselbe bildet mit ihrem unteren Rand die Aufstellfläche für den Abfalleimer. Vorgenannte Ausgestaltung ist aufwendig in ihrem Aufbau.

Dem Gegenstand der Erfindung liegt die Aufgabe zugrunde, einen Abfalleimer der in Rede stehenden Art so auszugestalten, daß neben einem vereinfachten Aufbau eine erleichterte Handhabung gegeben ist.

Gelöst wird diese Aufgabe bei einem gattungsgemäßen Abfalleimer durch die im Kennzeichen des Anspruches 1 angegebenen merkmale.

Die Unteransprüche betreffen vorteilhafte Weiterbildungen der erfinderischen Lösung.

Zufolge derartiger Ausgestaltung ist ein Abfalleimer der in Rede stehenden Art von erhöhtem Gebrauchswert geschaf fen. Er läßt sich materialsparend bei großem Aufnahmevolumen erzeugen, was die Handhabung des Abfalleimers erleichtert, und zwar insbesondere dann, wenn der Abfalleimer transportiert oder verstellt werden soll. Die ringförmige Schwinge braucht nicht gesondert abgedeckt zu werden. Sie erstreckt sich in einer Verstecklage im Zwischenraum zwischen Inneneimer und dem bodenfreien Außeneimer. Das bedeutet, daß der Inneneimer bodenseitig aufsetzen kann unter Vergrößerung der Füllhöhe des Eimers. Daher ist es möglich, den gefüllten Inneneimer nach Abheben des Außeneimers zu entleeren. Anschließend ist der Außeneimer wieder über den Inneneimer zu stülpen. Das Beschicken des Inneneimers kann entweder durch direkten Angriff am Verschlußdeckel oder durch die Fußbetätigungstaste erfolgen. Wird letztere in Abwärtsrichtung beaufschlagt, führt dieses zu einem Verschwenken der ringförmigen Schwinge verbunden damit, daß die Stößelstange aufwärts in Stoßrichtung fährt. Der entsprechende Hub der Stößelstange wird dann in eine Zugbewegung der Verbindungsstange übersetzt, die ihrerseits den Verschlußdeckel in die Öffnungsstellung verschwenkt. Das untere Ende des Verschlußdeckels gelangt dabei etwa in eine Parallellage zur Verbindungsstange. Bezüglich der die Stoßbewegung in eine Zugbewegung übertragenden Bauteile handelt es sich um die am Außeneimer oberhalb des Innenrandes gelagerte Umlenkplatte. Diese ist in günstiger Weise als Übersetzungsplatte gestaltet derart, daß sie unterschiedlich lange Hebelarme ausbildet. So kann schon ein geringer Weg der Stößelstange zu einem weiten Verschwenken des Verschlußdeckels führen. Um die Schwenkung des Verschlußdeckels nicht zu beeinträchtigen, besitzt die Verbindungsstange eine zum Inneneimer hin offene Abwinklung, in deren Winkelraum der Verschlußdekkel einklappt. Überdies stellt die abgewinkelte Verbindungsstange eine gewisse Pufferzone dar, die bei größe ren Zwangskräften wirksam wird. Als Angriff für die Verbindungsstange dient der scharnierseitige Ausleger des Verschlußdeckels. Das dortige Scharnier eignet sich auch zu Unterbringung einer Feder, die den Verschlußdekkel ständig in Verschlußlage belastet. Gleichzeitig mit diesem wird über die Steuerstangen-Kette die Fußbetätigungstaste in ihre Ausgangsstellung gebracht. Trotz Verlaufs der Stößelstange in dem Zwischenraum braucht nicht auf einen den oberen Rand des Inneneimers überfangenden Dichtungskragen verzichtet zu werden. Letzterer bildet zum Durchtritt der Stößelstange eine entsprechende Öffnung aus. Der Dichtungskragen verhindert im übrigen, daß Abfall in den Zwischenraum zwischen Inneneimer und Außeneimer gelangen kann. Somit bleibt die Funktionstüchtigkeit der Schwinge und der übrigen Bauteile voll erhalten. Die ringförmige Schwinge ihrerseits ist mit einer Ringunterbrechung versehen, welche mit die Wand des Außeneimers durchgreifenden, abgewinkelten Trägern eine Fußbetätigungstaste bildet. Die Träger können dabei mit parallelem Abstand zueinander angeordnet und an einem Vierkantrohr befestigt sein, welches die Träger überfängt. Dadurch erhält die Schwinge eine große Steifigkeit. Das Vierkantrohr kann seinerseits durch ein aus weichen Material wie Gummi etc. bestehendes Polster umkleidet sein.

Nachstehend wird ein Ausführungsbeispiel der Erfindung anhand der Zeichnung erläutert. Es zeigt
Fig. 1 eine Ansicht des Abfalleimers,
Fig. 2 eine Draufsicht auf den Abfalleimer,
Fig. 3 einen Längsschnitt durch den geschlossenen Abfalleimer,
Fig. 4 den Schnitt nach der Linie IV-IV in Fig. 3,
Fig. 5 den Schnitt nach der Linie V-V in Fig. 3 und
Fig. 6 eine der Fig. 3 entsprechende Darstellung, jedoch bei beaufschlagter Fußbetätigungstaste und geöffnetem Verschlußdeckel.

Der Abfalleimer besitzt einen Inneneimer 1 und einen konzentrisch dazu angeordneten Außeneimer 2. Es handelt sich bezüglich desselben um einen bodenlosen Außeneimer. Der untere umgebördelte Rand 3 des Außeneimers 2 ist umfaßt von einem aus Gummi oder dergleichen bestehenden Standkragen 4. Der obere Bereich des Außeneimers 2 ist zu einer halbkugelförmigen Kuppel 5 gestaltet, die in die zylindrische Mantelwand des Außeneimers 2 übergeht. Zu diesem Zweck wird der Außeneimer 2 aus zwei Abschnitten zusammengesetzt, nämlich einem zylindrischen und einem halbkugelförmigen Abschnitt, deren Verbindungsstelle 6 auf Höhe des oberen, nach auswärtsgerichtet gebördelten Randes 7 des Inneneimers 1 liegt.

Der zuvor erwähnte obere Rand 7 des Inneneimers 1 wird überfangen von einem Dichtungskragen 8, welcher den zwischen Inneneimer 1 und Außeneimer 2 verbleibenden Ringraum 9 abdeckt.

Im Bodenbereich des Außeneimers 2 ist an diesem eine als ringförmige Schwinge 10 gestaltete Steuerstange gelagert. Zur Lagerung dienen zwei sich diametral gegenüberliegende Zapfen 11. Es handelt sich um einen einseitig geöffneten Ring. Dies ist dadurch erreicht, daß die entsprechenden Endabschnitte abgewinkelt sind und Träger 12 formen. Deren Längserstreckung verläuft senkrecht zur durch die Zapfen 11 gelegten Linie. Die Träger 12 durch setzen eine radial gerichtete Durchbrechung 13 der Außeneimerwandung. Die entsprechende Radiale verläuft senkrecht zur durch die Zapfen 11 gelegten Linie. Auf die Träger 12 ist ein Vierkantrohr 14 aufgesteckt und in geeigneter Weise befestigt. Auf diese Weise erhält man eine breit bemessene Fußbetätigungstaste verbunden mit einer Stabilisierung der ringförmigen Schwinge 10. Die Fußbetätigungstaste bzw. das Vierkantrohr 14 ist umkleidet von einem Tretpolster 15.

In diametraler Gegenüberlage zur Fußbetätigungstaste greift an der ringförmigen Schwinge 10 eine Stößelstange 16 an, die ihrerseits im Ringraum 9 in Aufwärtsrichtung senkrecht verläuft, und zwar in unmittelbarer Nachbarschaft der zylindrischen Mantelwand des Außeneimers 2. Während ihres Verlaufs durchgreift die Stößelstange 16 eine Öffnung 17 des Dichtungskragens 8 und geht über eine oberhalb des Randes 7 verlaufende Abkröpfung 18 in einen Parallelabschnitt 19 über, der seinerseits gelenkig an einer Umlenkplatte 20 angreift. Zur Lagerung der Umlenkplatte 20 dient eine an der Kuppel 5 befestigte, einwärtsgerichtete Lasche 21, die Träger eines Lagerzapfens 22 für die Umlenkplatte 20 ist. Die Lasche 21 befindet sich in einer solchen Höhenlage, daß die Umlenkplatte oberhalb des Innenrandes 23 des zylindrischen Abschnitts des Außeneimers 2 liegt.

Es handelt sich um eine dreieckförmig gestaltete Umlenkplatte 20. Der Lagerzapfen 22 durchgreift diese im Bereich des Dreieckschenkels, welcher der Hypotenuse gegenüberliegt. Die Gelenkstelle 24 zwischen Umlenkplatte 20 und Stößelstange 16 erstreckt sich in dem dem Lagerzapfen 22 benachbartem Scheitelbereich. Ferner bildet die Umlenkplatte 20 eine weitere Gelenkstelle 25 im Bereich des verbleibenden Dreieckscheitels aus für eine zum einem Verschlußdeckel 26 führende Verbindungsstange 27. Da die Umlenkplatte 20 als ungleichschenkliges Dreieck gestaltet ist, liegen unterschiedlich große Hebelarme vor derart, daß der zum Verschlußdeckel 27 führende Hebelarm etwa doppelt so groß ist wie der Hebelarm zwischen Gelenkstelle 24 und Lagerzapfen 22. Demgemäß erfüllt die Umlenkplatte 20 die Funktion eirter Übersetzungsplatte.

Die vorerwähnte Verbindungsstange 27 besitzt eine zum Inneneimer 1 hin offene Abwinklung 28, in deren Winkelraum der Verschlußdeckel 26 einklappen kann.

Das der Gelenkstelle 25 abgekehrt liegende Ende der Verbindungsstange 27 greift zur Verlagerung des Verschlußdeckels 26 an einem scharnierseitigen Ausleger 29 desselben an. Befestigt ist dieser Ausleger 29 an einem oberen, einwärts abgebogenen Abschnitt 30 des Verschlußdeckels 26. Dieser verschließt eine Einbringöffnung 31 innerhalb der Kuppel 5, welche Öffnung oberhalb des Dichtungskragens 8 endet. Der Verschlußdeckel 26 ist im übrigen dem Verlauf der Kuppel 5 angepaßt, so daß keine störend vorstehenden Überstände vorliegen.

Auf Höhe des oberen Bereiches der Einbringöffnung 31 ist eine Scharnierlasche 32 innenseitig der Kuppel 5 angebracht. Um einen Achszapfen 33 derselben ist schwenkbar der Verschlußdeckel 26 angeordnet. Auf dem Achszapfen 33 sitzen zwei Drehfedern 34, die den Verschlußdeckel 26 ständig in Verschlußrichtung belasten. Die Schwenkbewegung der Verschlußklappe 26 in Verschlußrichtung ist begrenzt durch am Verschlußdeckel angebrachte Puffer 35, die die Kuppel 5 innenseitig beaufschlagen. Durch die Drehfedern 34 wird die entsprechende mehrgliedrige Steu erstangen-Kette in ihrer Ausgangsstellung gemäß Fig. 3 gehalten.

Soll der Verschlußdeckel 26 geöffnet werden, so kann dies einerseits dadurch geschehen, daß unmittelbar der Verschlußdeckel 26 in Einwärtsrichtung belastet wird. Hierdurch verschwenkt der Verschlußdeckel (in eine Öffnungsstellung unter Mitnahme der Verbindungsstange 27, der Umlenkplatte 20, der Stößelstange 16 und der ringförmigen Schwinge 10 nebst Fußbetätigungstaste.

Der Verschlußdeckel 26 kann jedoch auch mittels der Fußbetätigungstaste geöffnet werden. Durch Beaufschlagen derselben in Abwärtsrichtung verschwenkt die ringförmige Schwinge 10 um die Zapfen 11 in Uhrzeigerrichtung. Einhergehend verlagert sich die Stößelstange 16 in Aufwärtsrichtung unter Verschwenken der Umlenkplatte 20 um den Lagerzapfen 22. Die Verschwenkung der Umlenkplatte 20 wird übersetzt in eine Zugbewegung der Verbindungsstange 27, die ihrerseits den Verschlußdeckel 26 entgegen der Kraft der Drehfedern 34 verschwenkt, vgl. Fig. 6. Aus dieser geht hervor, daß dann Zugang zur Einbringöffnung 31 gegeben ist. Nach Beendigung der Beaufschlagung der Fußbetätigungstaste kehrt der federbelastete Verschlußdeckel in seine Verschlußlage zurück, welche Bewegung auf die Glieder der Steuerstangen-Kette übertragen wird. Es liegt dann wieder die Ausgangsstellung gemäß Fig. 3 vor.

Diametral gegenüberliegende Grife 36 am Außeneimer gestatten eine erleichterte Handhabung beim Abnehmen und Überstülpen des Außeneimers 2.

## Patentansprüche

1. Abfalleimer mit Inneneimer (1) und am Außeneimer (2) anscharniertem Deckel (26), welcher durch Fußbetätigung einer mehrgliedrigen Steuerstangen-Kette in die Öffnungsstellung bringbar ist, wobei die im Bodenbereich des Außeneimers etwa mittig gelagerte Steuerstange (10) als ringförmige Schwinge (10) gestaltet ist, die frontseitig des Eimers die Fußbetätigungstaste (15) trägt, und die sich rückseitig in eine aufwärtsgerichtete Stößelstange (16) fortsetzt, dadurch gekennzeichnet, daß die ringförmige Schwinge (10) im Zwischenraum (9) zwischen Inneneimer (1) und bodenfreiem Außeneimer (2) angeordnet ist und daß der in Stoßrichtung weisende Hub der Stößelstange (16) in eine Zugbewegung einer Verbindungsstange (27) übersetzt ist, welche am oberen Ende eines mit seinem freien unteren Ende in Richtung einer Parallellage zur Verbindungsstange (27) nach innen klappenden Verschlußdeckels (26) angreift.

2. Abfalleimer nach Anspruch 1, gekennzeichnet durch eine am Außeneimer (2) oberhalb des Innenrandes (23) gelagerte Umlenkplatte (20) zwischen Stößelstange (16) und Verbindungsstange (27).

3. Abfalleimer nach Anspruch 2, dadurch gekennzeichnet, daß die Umlenkplatte (20) als Übersetzungsplatte gestaltet ist.

4. Abfalleimer nach einem oder mehreren der vorhergehenden Ansprüche, dadurch gekennzeichnet, daß die Verbindungsstange (27) eine zum Inneneimer (1) hin offene Abwinklung (28) besitzt, in deren Winkelraum der Verschlußdeckel (26) einklappt.

5. Abfalleimer nach einem oder mehreren der vorhergehenden Ansprüche, dadurch gekennzeichnet, daß die Verbindungsstange (27) an einem scharnierseitigen Ausleger (29) des Verschlußdeckels (26) angreift.

6. Abfalleimer nach einem oder mehreren der vorhergehenden Ansprüche, dadurch gekennzeichnet, daß die Stößelstange (16) eine Öffnung (17) in einem den oberen Rand (7) des Inneneimers (1) überfangenden Dichtungskragen (8) durchsetzt.

7. Abfalleimer nach einem oder mehreren der vorhergehenden Ansprüche, dadurch gekennzeichnet, daß die ringförmige Schwinge (10) eine Ringunterbrechung besitzt, welche mit die Wand des Außeneimers (2) durchgreifenden, abgewinkelten Trägern (12) eine Fußbetätigungstaste bildet.

8. Abfalleimer nach Anspruch 7, dadurch gekennzeichnet, daß die Fußbetätigungstaste als auf die Träger (12) aufgestecktes Vierkantrohr (14) gestaltet ist.

## Claims

1. Waste bin having inner bin (1) and lid (26) hinged to the outer bin (2), which lid (26) can be brought into the open position by foot-actuation of a multi-membered control rod chain, wherein the control rod (10) mounted approximately centrally in the base region of the outer bin is designed as an annular rocker arm (10) which supports the foot actuation button (15) on the front side of the bin, and which continues on the rear side in an upwardly directed push rod (16), characterised in that the annular rocker arm (10) is arranged in the space (9) between inner bin (1) and base-free outer bin (2), and in that the stroke of the push rod (16) pointing in the direction of impact is translated to a pulling movement of a connecting rod (27) which acts upon the upper end of a closure lid (26) closing inwards at its free lower end in the direction of a position parallel to the connecting rod (27).

2. Waste bin according to claim 1, characterised by a reversing plate (20) mounted on the outer bin (2) above the inner rim (23) between push rod (16) and connecting rod (27).

3. Waste bin according to claim 2, characterised in that the reversing plate (20) is designed as a transmitting plate.

4. Waste bin according to one or more of the preceding claims, characterised in that the connecting rod (27) has a bend (28) open towards the inner bin (1), into the angular space of which the closure lid (26) swings.

5. Waste bin according to one or more of the preceding claims, characterised in that the connecting rod (27) engages on a joint-side arm (29) of the closure lid (26).

6. Waste bin according to one or more of the preceding claims, characterised in that the push rod (16) penetrates an opening (17) in a sealing collar (8) gripping the upper rim (7) of the inner bin (1).

7. Waste bin accordind to one or more of the preceding claims, characteriaed in that the annular rocker arm (10) has an annular break which, with bent supports (12) penetrating the wall of the outer bin (2), forms a foot actuation button.

8. Waste bin according to claim 7, characterised in that the foot actuation button ia designed as a square tube (14) placed on the supports (12).

## Revendications

1. Seau à déchets comportant un seau intérieur (1) et un couvercle (26) monté à l'aide d'une charnière sur le seau extérieur, qui peut être mis en position d'ouverture en actionnant, du pied, une série de tringles de commande à plusieurs éléments, la tige de commande (10), montée approximativement au milieu de la zone de fond du seau extérieur, a une forme de bielle oscillante annulaire (10) qui porte sur le côté avant de la pédale d'actionnement (15) et qui se prolonge du côté de l'arrière par une tige de poussée (16) dirigée vers le haut, caractérisé en ce que la bielle oscillante (10) est disposée dans l'espace intermédiaire (9) entre le seau intérieur (1) et le seau extérieur (2) sans fond et en ce que la course de la tige de poussée (16) orientée dans la direction de poussée est transformée en un mouvement de traction d'une tige de liaison (27) qui a prise sur l'extrémité supérieure d'un couvercle de fermeture (26) qui se rabat vers l'intérieur par son extrémité inférieure libre (27) dans la direction d'une position parallèle à la tige de liaison (27).

2. Seau à déchets selon la revendication 1, caractérisé en ce qu'il comporte une plaque de renvoi (20) située entre la tige de poussée (16) et la tige de liaison (27), montée sur le seau extérieur (2) au-dessus du bord intérieur (23).

3. Seau à déchets selon la revendication 2, caractérisé en ce que la plaque de renvoi (20) a une forme de plaque de multiplication.

4. Seau à déchets selon une ou plusieurs des revendications précédentes, caractérisé en ce que la tige de liaison (27) comporte un coude (28) ouvert en direction du seau intérieur (1) dans l'espace angulaire duquel se rabat le couvercle de fermeture (26).

5. Seau à déchets selon une ou plusieurs des revendications précédentes, caractérisé en ce que la tige de liaison (27) s'articule sur une partie en porte-à-faux (29) du couvercle de fermeture (26).

6. Seau à déchets selon une ou plusieurs des revendications précédentes, caractérisé en ce que la tige de poussée (16) traverse une ouverture (17) pratiquée dans le col d'étanchéité (8) qui coiffe le bord supérieur (7) du seau intérieur (1).

7. Seau à déchets selon une ou plusieurs des revendications précédentes, caractérisé en ce que la bielle oscillante (10) de forme annulaire, comporte une interruption de l'anneau qui forme une pédale d'actionnement avec des supports (12) coudés qui traversent la paroi du seau extérieur (2).

8. Seau à déchets selon la revendication 7, caractérisé en ce que la pédale d'actionnement a la forme d'un tube carré (14) enfilé sur les supports (12).
